# EUROPÄISCHE PATENTSCHRIFT

(11) **EP 4 177 200 B1**
(45) Veröffentlichungstag und Bekanntmachung des Hinweises auf die Patenterteilung: **18.03.2026**
(21) Anmeldenummer: 21206581.7
(22) Anmeldetag: 04.11.2021
(51) Int. Cl.: B65H 57/04, B65H 63/06

(54) **GARNREINIGER FÜR EINE ARBEITSSTELLE EINER TEXTILMASCHINE MIT EINEM FADENFÜHRUNGSELEMENT**
YARN CLEANER FOR A WORK STATION OF A TEXTILE MACHINE WITH A THREAD GUIDING ELEMENT
ÉPURATEUR DE FIL POUR UN POSTE DE TRAVAIL D'UNE MACHINE TEXTILE DOTÉ D'UN ÉLÉMENT GUIDE-FIL

(43) Veröffentlichungstag der Anmeldung: 10.05.2023
(73) Patentinhaber: Saurer Intelligent Technology AG, 9320 Arbon Thurgau (CH)
(72) Erfinder: Dumoulin, Charles Leopold Elisabeth, 9436 Balgach (CH); Adili, Ilir, 9443 Widnau (CH); Santhoshkumar, Kalidass, 641402 Coimbatore (IN)
(74) Vertreter: Morgenthum-Neurode, Mirko

(56) Entgegenhaltungen:
- EP-A1- 3 604 635
- WO-A1-2013/131198
- WO-A1-2019/076431

## Beschreibung

Die Erfindung betrifft einen Garnreiniger für eine Arbeitsstelle einer Textilmaschine mit wenigstens einem Fadenführungselement.

Das Spulen eines Fadens erfolgt typischerweise mit sehr hohen Fadenlaufgeschwindigkeiten, wodurch ein unerwünschter hoher Materialabtrag im Bereich der an den Faden angrenzend angeordneten und/oder mit dem Faden in Kontakt gelangenden Oberflächen der Textilmaschine auftritt. Dies betrifft beispielsweise einen Fadenführungskanal einer Garnüberwachungs- und/oder Garnbearbeitungseinheit, insbesondere eines Garnreinigers, an einer Auflaufspulen herstellenden Textilmaschine. Ein solcher Garnreiniger mit den oberbegrifflichen Merkmalen des Anspruchs 1 ist beispielsweise aus der Druckschrift WO 2013/131198 A1 bekannt.

Aufgrund der hohen Bewegungsgeschwindigkeit sowie aufgrund der Struktur und den aus der Fadenoberfläche herausstehenden Faserenden erzeugt der Faden einen Sog und damit einhergehend einen Luftstrom entlang der Bewegungsrichtung des Fadens, der dem Bernoulli'schen Gesetz unterliegt. Entsprechend führen schon kleine Variationen des Abstandes von Oberflächen zu dem sich bewegenden Faden und insbesondere Variationen der Breite eines Fadenführungskanals zu Druckdifferenzen und daraus resultierend zu unerwünschten Turbulenzen, die zu einem erhöhten Materialabtrag im Laufe der Zeit führen. Insbesondere im Bereich eines Eingangs und/oder eines Ausgangs eines Fadenführungskanals ist dieser Effekt besonders stark ausgeprägt.

Zudem ist dieser Effekt umso stärker, je enger der Fadenführungskanal ist, wodurch ein besonders breiter Fadenführungskanal zu bevorzugen wäre. Jedoch wird für zahlreiche Anwendungen, beispielsweise für eine Überwachung wenigstens eines Fadenparameters und/oder für eine effiziente Bearbeitung des Fadens, ein besonders enger Fadenführungskanal bevorzugt, so dass zum Sicherstellen einer guten Funktion einer Garnüberwachungs- und/oder Garnbearbeitungseinheit, insbesondere eines Garnreinigers, ein enger Fadenführungskanal notwendig ist und damit ein erhöhter Materialabtrag in Folge einer unerwünschten Turbulenzbildung in Vorrichtungen des Standes der Technik nicht vermieden werden kann.

Darüber hinaus führen solche auftretenden Turbulenzen nicht nur zu einem Materialabtrag an der Garnüberwachungs- und/oder Garnbearbeitungseinheit, sondern auch zu einer Verschlechterung der Qualität des Fadens selber, auf dessen Oberfläche die Turbulenzen unmittelbar einwirken und dabei weitere Faserenden aus dem Faden herausziehen können. Zudem wirken aufgrund der Turbulenzen Kräfte radial auf den sich schnell bewegenden Faden, wodurch sich der Fadenverlauf verändern kann, was zum einen eine Fadenüberwachung deutlich erschwert und zum anderen zu einem Kontakt des Fadens mit einer Oberfläche der Garnüberwachungs- und/oder Garnbearbeitungseinheit, insbesondere des Garnreinigers, führen kann, wodurch es abermals zu einer Qualitätsverschlechterung oder sogar einer Beschädigung des Fadens kommen kann.

Besonders groß sind diese negativen Effekte im Bereich von Fadenführungselementen, die typischerweise am Eingang und/oder am Ausgang eines Fadenführungskanals einer Garnüberwachungs- und/oder Garnbearbeitungseinheit, insbesondere eines Garnreinigers, angeordnet sind.

Der Erfindung liegt daher die Aufgabe zugrunde, ein Fadenführungselement bereitzustellen, das den Materialabtrag an einer Garnüberwachungs- und/oder Garnbearbeitungseinheit, im Besonderen eines Garnreinigers, deutlich reduziert, eine Verschlechterung der Qualität des Fadens bzw. des Garns im Bereich des Fadenführungselements vermeidet und dabei eine Verbesserung der Garnüberwachung und/oder Garnbearbeitung sowie eine Erhöhung der Garngeschwindigkeit beim Aufspulen ermöglicht.

Die Aufgabe wird erfindungsgemäß durch einen Garnreiniger für eine Arbeitsstelle einer Textilmaschine gemäß Anspruch 1 gelöst. Vorteilhafte Weiterbildungen sind in den abhängigen Ansprüchen angegeben.

Der erfindungsgemäße Garnreiniger für eine Arbeitsstelle einer Textilmaschine weist einen Fadenführungskanal mit einem Fadeneingang zum Zuführen des Fadens und einem Fadenausgang zum Ausleiten des Fadens sowie mindestens ein Fadenführungselement auf. Das Fadenführungselement weist eine Fadenführungsöffnung zum Führen eines Fadens seitlich bzw. orthogonal zu einem Fadenlaufweg, eine Fadenaufnahmeöffnung zum Einbringen des Fadens in die Fadenführungsöffnung und eine Luftströmungsausgleichsöffnung zum Ausgleich des statischen Drucks beidseitig des Fadenführungselements und insbesondere innerhalb eines Fadenführungskanals, und/oder zum Erzeugen eines laminaren Luftstroms wenigstens auf einer

Seite des Fadenführungselements wenigstens im Bereich des geführten Fadens auf.

Die Erfinder haben erkannt, dass durch eine Luftströmungsausgleichsöffnung zum Augleich des statischen Druckes beidseitig des Fadenführungselements und/oder zum Erzeugen eines laminaren Luftstroms wenigstens auf einer Seite des Fadenführungselements, zumindest im Bereich des Fadens, eine signifikante Reduzierung des Materialabtrags des Garnreinigers, im Folgenden auch als Garnüberwachungs- und/oder Garnbearbeitungseinheit bezeichnet, und zugleich eine deutliche Erhöhung der Garnqualität in einfacher Weise erreicht werden kann. Zudem folgt der Faden einem besonders konstanten Fadenlaufweg, wodurch eine erhebliche Verbesserung der Garnüberwachung und/oder der Garnbearbeitung sowie eine erhöhte Garngeschwindigkeit ermöglicht wird.

Unter einem Fadenführungselement, auch als "Eyelet" bezeichnet, wird ein Bauteil oder eine Baueinheit verstanden, die einen Faden, insbesondere einen sich schnell entlang seiner Mittellängsachse bewegenden Faden, in wenigstens einer Raumrichtung führt, d. h., die Position des Fadens in wenigstens eine Richtung begrenzt und bevorzugt konstant hält. Bevorzugt erfolgt das Führen des Fadens, insbesondere mittels der Fadenführungsöffnung, wenigstens zweiseitig und besonders bevorzugt wenigstens dreiseitig und ganz besonders bevorzugt genau dreiseitig, insbesondere radial zur Fadenverlaufsrichtung bzw. orthogonal zum Fadenlaufweg. Weiterhin bevorzugt erfolgt das Führen des Fadens in unmittelbarem Kontakt zu einem Teil, insbesondere mittels einer glatten Oberfläche, des Fadenführungselements und dabei besonders bevorzugt einer Fadenführungsöffnung.

Der Garnreiniger ist vorgesehen, beispielsweise um eine An- und/oder Abwesenheit eines Fadens feststellen zu können. Zusätzlich kann der Garnreiniger, bevorzugt wenigstens einen Garnparameter erfassen und/oder ist bevorzugt gebildet, einen Garndefekt festzustellen.

Das Führen des Fadens durch das Fadenführungselement erfolgt mittels einer Fadenführungsöffnung, die grundsätzlich beliebig gebildet sein kann, beispielsweise als Öffnung, einseitig offener Kanal, Spalt, Schlitz oder dergleichen. Die Fadenführungsöffnung kann dabei den Faden mehrseitig oder nur über einen Teil seines Umfangs umgeben. Bevorzugt weist die Fadenführungsöffnung eine geöffnete Form auf, so dass der Faden seitlich ohne ein Durchtrennen des Fadens und/oder mit einem Mittelbereich in die Fadenführungsöffnung über die Fadenaufnahmeöffnung eingebracht werden kann. Bevorzugt ist die Fadenführungsöffnung in dem Fadenführungselement angeordnet. Besonders bevorzugt ist die Fadenführungsöffnung eine enge Passage bzw. ein Spalt, wobei die Breite der Fadenführungsöffnung bevorzugt geringer als 5 mm, besonders bevorzugt geringer als 3 mm und ganz besonders bevorzugt geringer als 2 mm ist.

Der Fadenlaufweg ist der Weg des sich bewegenden Fadens und verläuft dabei bevorzugt im Wesentlichen unverändert in Fadenverlaufsrichtung und/oder entlang einer konstanten Bahn und/oder wird durch das Fadenführungselement und insbesondere durch die Fadenführungsöffnung vorgegeben. Besonders bevorzugt ist der Fadenlaufweg, insbesondere zwischen zwei Fadenführungselementen des Garnreinigers, linienförmig. Ganz besonders bevorzugt verläuft der Fadenlaufweg zwischen dem Fadeneingang und dem Fadenausgang des Garnreinigers entlang einer Geraden.

Der Garnreiniger kann grundsätzlich beliebig gebildet sein und dabei zur Überwachung des vorbeigeführten Fadens und/oder seiner Parameter und/oder zur Bearbeitung des Fadens, insbesondere zum Herausschneiden fehlerhafter Abschnitte, vorgesehen sein. Entsprechend weist der Garnreiniger bevorzugt zwischen dem Fadeneingang und dem Fadenausgang und dabei insbesondere im Fadenführungskanal wenigstens eine Einheit zum Überwachen und/oder zum Bearbeiten des Fadens auf. Insbesondere kann der Garnreiniger eine Schneidvorrichtung aufweisen, um detektierte Garndefekte und/oder Garnfehler auszureinigen, d. h., einen fehlerhaften Abschnitt abzutrennen. Der Garnreiniger ist bevorzugt zur Anordnung an einer Textilmaschine, besonders bevorzugt an einer Auflaufspulen herstellenden Textilmaschine und/oder einer zum Umspulen vorgesehenen Textilmaschine gebildet.

Unter einer Luftströmungsausgleichsöffnung wird wenigstens oder genau eine Öffnung, wenigstens oder genau eine Passage bzw. wenigstens oder genau ein Kanal verstanden, die einen Druckausgleich zweier beidseitig der Luftströmungsausgleichsöffnung angeordneter Bereiche und/oder einen Gasfluss bzw. einen Volumenstrom zwischen diesen Bereichen erlaubt. Dabei kann die Luftströmungsausgleichsöffnung durch ein einziges Bauteil oder durch die Oberflächen bzw. durch Abschnitte mehrerer Bauteile gebildet sein. Bevorzugt ist die Luftströmungsausgleichsöffnung vollständig innerhalb eines Bauteils angeordnet und/oder vollständig durch ein Bauteil gebildet, wobei das Bauteil besonders bevorzugt ebenfalls die Fadenführungsöffnung aufweist. Ganz besonders bevorzugt ist die Luftströmungsausgleichsöffnung an die Fadenführungsöffnung angrenzend angeordnet.

Eine der Funktionen der Luftströmungsausgleichsöffnung kann sein, einen laminaren Luftstrom auf einer Seite des Fadenführungselements, insbesondere im Inneren der Garnüberwachungs- und/oder Garnbearbeitungseinheit, zu erzeugen. Unter dem Erzeugen eines laminaren Luftstroms wird zunächst lediglich eine Verringerung eines turbulenten Luftstroms verstanden, wobei der erzeugte Luftstrom jedoch bevorzugt überwiegend laminar ist. Dabei darf der laminare Luftstrom jedoch nach wie vor einen geringen turbulenten Anteil aufweisen, wobei der turbulente Anteil besonders bevorzugt so gering wie technisch möglich ist. Bevorzugt ist der turbulente Anteil kleiner als 50 %, besonders bevorzugt kleiner 30 %, ganz besonders bevorzugt kleiner 20 % und insbesondere bevorzugt kleiner 10 %. Die Seite des Fadenführungselements, an der der laminare Luftstrom erzeugt wird, ist bei einem an einem Fadeneingang der Garnüberwachungs- und/oder Garnbearbeitungseinheit angeordneten Fadenführungselement bevorzugt hinter dem Fadenführungselement und/oder bei einem an einem Fadenausgang angeordneten Fadenführungselement bevorzugt vor dem Fadenführungselement angeordnet. Generell wird der laminare Luftstrom bevorzugt in einem Messkanal, welcher einen Sensorbereich der Garnüberwachungs- und/oder Garnbearbeitungseinheit begrenzt, und insbesondere bevorzugt innerhalb des Fadenführungskanals erzeugt. Bei dem Luftstrom kann es sich grundsätzlich um einen beliebigen Gasstrom handeln, der sowohl aus Umgebungsluft gebildet sein kann, als auch eine andere Gaszusammensetzung aufweisen darf.

Der Fadenführungskanal kann dabei den Faden innerhalb des Garnreinigers abschnittsweise, mehrseitig oder vollständig allseitig oder aber den Faden nur um einen Teil seines Umfangs umgeben und im Übrigen offen gebildet sein. Bevorzugt ist der Fadenführungskanal an wenigstens einer Seite und besonders bevorzugt genau an einer Seite entlang des Fadenverlaufs offen, beispielsweise um ein leichtes Einführen des Fadens zu ermöglichen.

Eine bevorzugte Ausgestaltung des Fadenführungselements sieht vor, dass die Fadenführungsöffnung gabelförmig mit zwei Fadenführungsabschnitten gebildet ist, zwischen denen der Faden geführt wird und/oder die in einem bevorzugt U-, C- oder V-förmigen Fadenführungsbereich zusammenlaufen. Bevorzugt verlaufen die Fadenführungsabschnitte zumindest abschnittsweise parallel zueinander und/oder weisen einen gleichbleibenden Abstand zueinander auf. Weiterhin bevorzugt sind die beiden Fadenführungsabschnitte zueinander spiegelsymmetrisch gebildet und/oder zueinander spiegelsymmetrisch am Fadenführungselement angeordnet. Bevorzugt verläuft der Fadenlaufweg ausschließlich im Fadenführungsbereich und dabei besonders bevorzugt in dem Teil des U-, C- oder V-förmigen Bereichs, in dem der Faden im Wesentlichen zu wenigstens 90° besonders bevorzugt zu wenigstens 135° und ganz besonders bevorzugt 180° seines Umfangs geführt wird.

Bei einer vorteilhaften Ausgestaltung des Fadenführungselements durchdringt die Luftströmungsausgleichsöffnung das Fadenführungselement in der Fadenverlaufsrichtung vollständig und/oder ist beabstandet von der Fadenführungsöffnung und/oder daran angrenzend angeordnet, wodurch ein besonders effizienter Druckausgleich und/oder im Bereich des Fadenlaufweges besonders leicht ein laminarer Luftstrom erzeugt werden kann. Bevorzugt verlaufen die Fadenführungsöffnung und die Luftströmungsausgleichsöffnung wenigstens im Bereich einer Seite des Fadenführungselements und besonders bevorzugt vollständig getrennt voneinander. Insbesondere bevorzugt ist die Luftströmungsausgleichsöffnung derart gebildet und/oder angeordnet, dass der Faden nicht in die Luftströmungsausgleichsöffnung hineingelangen kann. Insbesondere ist eine Ausgestaltung des Fadenführungselements bevorzugt, bei der die Luftströmungsausgleichsöffnung auf einer der Fadenaufnahmeöffnung abgewandten Seite der Fadenführungsöffnung, vorzugsweise in einer Frontansicht des Fadenführungselements unterhalb des U- oder V-förmigen Fadenführungsbereichs, in dem die beiden Fadenführungsabschnitte zusammenlaufen, und/oder mittig in Bezug zu der Fadenführungsöffnung, angeordnet ist.

Die Luftströmungsausgleichsöffnung, insbesondere die zur Außenseite der Garnüberwachungs- und/oder Garnbearbeitungseinheit gerichtete Luftströmungsausgleichsöffnung kann grundsätzlich beliebig ausgebildet sein und eine beliebige Form aufweisen. Bevorzugt ist jedoch eine Ausgestaltung des Fadenführungselements, bei dem die Luftströmungsausgleichsöffnung an einer Eintrittsseite in die Garnüberwachungs- und/oder Garnbearbeitungseinheit rund oder elliptisch, insbesondere mit konstruktiv größtmöglicher Öffnung, gebildet ist. Alternativ oder zusätzlich kann auch die Luftströmungsausgleichsöffnung an einer Austrittsseite des Fadens aus der Garnüberwachungs- und/oder Garnbearbeitungseinheit in einer wie vorbeschriebenen Art rund oder elliptisch gebildet sein. Die bevorzugte runde oder elliptische Ausgestaltung ermöglicht eine Reduzierung der Strömungswiderstände.

Um die Charakteristik des Luftstroms auf der Fadenaustrittsseite des Fadenführungselements und insbesondere in dem Fadenführungskanal der Garnüberwachungs- und/oder Garnbearbeitungseinheit steuern zu können, ist es bevorzugt, dass sich das Fadenführungselement über einen längeren Abschnitt entlang des Fadenlaufwegs erstreckt, als es für eine bloße Fadenführung notwendig wäre. Dabei beträgt die Länge der Fadenführungsöffnung in der Fadenverlaufsrichtung bzw. entlang des Fadenlaufwegs bei einer vorteilhaften Weiterbildung des Fadenführungselements wenigstens zwischen 0,75 mm und 5 mm, bevorzugt wenigstens zwischen 1 mm und 3 mm und besonders bevorzugt wenigstens zwischen 1 mm und 2 mm. Alternativ oder zusätzlich ist die Länge der Fadenführungsöffnung in der Fadenverlaufsrichtung bzw. entlang des Fadenlaufwegs wenigstens um den Faktor 1,5, bevorzugt wenigstens 2,0, besonders bevorzugt wenigstens 2,5 und ganz besonders bevorzugt wenigstens 3,0 länger als die Fadenführungsöffnung breit ist. Als die Breite der Fadenführungsöffnung wird dabei der Abstand der beiden Fadenführungsabschnitte, insbesondere in einem Bereich einer zueinander parallelen Anordnung und/oder in dem den Faden führenden Bereich, verstanden. Die Länge der Fadenführungsöffnung ist entsprechend die Ausdehnung entlang des Fadenlaufwegs bzw. parallel zu dem Fadenlaufweg.

Erfindungsgemäß ist die Ausgestaltung des Fadenführungselements, das in einer Richtung des Fadenlaufwegs in zwei aufeinander folgenden Abschnitten gestaltet ist, wobei ein erster Abschnitt zur Fadenführung und ein zweiter Abschnitt zum Verändern des Luftstroms gebildet ist. Entsprechend weist das Fadenführungselement einen sich entlang der Fadenverlaufsrichtung bzw. entlang des Fadenlaufwegs erstreckenden Fadenführungsabschnitt sowie einen dazu benachbarten strömungsberuhigenden Abschnitt auf, wobei in dem strömungsberuhigenden Abschnitt keine weitere Fadenführung stattfindet. Entsprechend steht der Faden im strömungsberuhigenden Abschnitt bevorzugt in keinem Kontakt zu den Fadenführungsabschnitten und besonders bevorzugt ist der Faden im strömungsberuhigenden Abschnitt ohne Kontakt zu einer Oberfläche des Fadenführungselements. Die strömungsberuhigende Oberfläche kann dabei grundsätzlich die Luftströmungsausgleichsöffnung von einem Bereich des Fadens im Fadenführungselement abtrennen oder alternativ kann der Faden durch einen Bereich geführt sein, der zumindest teilweise von einer oder mehreren strömungsberuhigenden Oberflächen umgeben ist.

Um besonders effektiv einen laminaren Luftstrom zu erzeugen, sieht eine bevorzugte Ausgestaltung des Fadenführungselements vor, dass die Luftströmungsausgleichsöffnung auf einer der Fadenaufnahmeöffnung abgewandten Seite des Fadenführungsabschnitts ausgebildet ist und wenigstens im Erstreckungsbereich des Fadenführungsabschnitts entlang der Fadenverlaufsrichtung, bevorzugt die gesamte Luftströmungsausgleichsöffnung, eine durch Berechnungen der numerischen Strömungsmechanik (CDF - computational fluid dynamics) optimierte strömungsberuhigende Oberfläche aufweist, um einen laminaren Luftstrom im strömungsberuhigenden Abschnitt und/oder in einem diesem angrenzenden bzw. benachbarten Bereich zu erzeugen. Dabei ist insbesondere eine Oberfläche der Fadenführungsöffnung ohne Kanten und/oder ohne Winkel größer gleich 90° bevorzugt.

Entsprechend ist vorgesehen, dass die Luftströmungsausgleichsöffnung im Bereich des Fadenführungsabschnitts und bevorzugt sich über den gesamten Fadenführungsabschnitt erstreckend eine gegenüber der Fadenverlaufsrichtung um einen Winkel zwischen 25° und 60°, bevorzugt zwischen 35° und 55°, besonders bevorzugt zwischen 40° und 50° und ganz besonders bevorzugt um 45° verwinkelte Oberfläche aufweist. Dabei dient die Verwinkelung zur Ausbildung eines verwinkelten Belüftungskanals, mittels welchem nahe an einem Grund eines benachbarten Sensorbereiches eines Sensors ein statischer Ausgleich hergestellt werden kann. Hierdurch kann ein Druckgefälle innerhalb des Sensorbereiches, welcher in bevorzugter Weise durch einen dem Sensor zugeordneten Messkanal begrenzt ist, möglichst klein gehalten werden.

Gemäß einer bevorzugten Ausführungsform umfasst die Luftströmungsausgleichsöffnung eine Luftströmungsaustrittsebene, deren Normalvektor in eine von der Fadenaufnahmeöffnung wegführende Richtung unter Einschluss eines Winkels von gleich oder größer 0° mit dem Fadenlaufweg weist. Dadurch kann die zu erzeugende laminare Strömung im Bereich des Sensorgrundes in verbesserter Weise sichergestellt werden.

Weiterhin bevorzugt ist nach einer Ausführungsform das Fadenführungselement eine Positionierhilfe zur Positionierung des Fadenführungselements an einer Garnüberwachungs- oder Garnbearbeitungseinheit auf einer der Fadenaufnahmeöffnung und/oder der Luftströmungsausgleichsöffnung abgewandten Seite des Fadenführungselements vorgesehen. Das Fadenführungselement kann somit leichter und exakt insbesondere am Ein- und/oder Ausgang des Sensorbereiches der Garnüberwachungs- oder Garnbearbeitungseinheit positioniert werden. Beispielsweise kann die Positionierhilfe als Aussparung zur Aufnahme eines korrespondierend ausgebildeten Vorsprunges, beispielsweise eines Flansches, ausgebildet sein, wodurch eine exakte Platzierung an einem Eingang bzw. Ausgang eines Fadenführungskanals der Garnüberwachungs- oder Garnbearbeitungseinheit ermöglicht wird. Weiterhin bevorzugt kann die Positionierhilfe ausgebildet sein, das Fadenführungselement mittels Klemmung, Verrastung oder Verschraubung an dem Eingang bzw. Ausgang des Fadenführungskanals zu befestigen.

Bei einer vorteilhaften Weiterbildung des Garnreinigers für eine Arbeitsstelle einer Textilmaschine ist an einem Eingang und an einem Ausgang des Fadenführungskanals jeweils ein erfindungsgemäßes Fadenführungselement angeordnet. Bevorzugt sind beide bzw. alle Fadenführungselemente des Garnreinigers identisch und/oder spiegelsymmetrisch zueinander gebildet. Bei zueinander identischen Fadenführungselementen ist es bevorzugt, dass die beiden Fadenführungselemente jeweils mit zueinander identischen Seiten aufeinander gerichtet am Garnreiniger angeordnet sind.

Ein Ausführungsbeispiel eines erfindungsgemäßen Fadenführungselements wird nachfolgend mit Bezug auf die Zeichnungen näher beschrieben. Darin zeigen:
- Fig. 1:: eine schematische Vorderansicht eines Fadenführungselements mit der Eintrittsseite für einen Faden;
- Fig. 2:: eine schematische Schnittansicht zweier eines in Figur 1 dargestellten Fadenführungselements und
- Fig. 3: eine perspektivische schematische Ansicht auf einen Garnreiniger.

Ein in der Figur 1 schematisch dargestelltes Fadenführungselement 1 für einen Garnreiniger 9 einer Arbeitsstelle einer Textilmaschine ist einstückig gebildet und weist zwei gabelförmig miteinander angeordnete Fadenführungsabschnitte 4 auf, die aus Richtung einer Fadenaufnahmeöffnung 19 V-förmig in einem Fadenführungsbereich 5 zusammenlaufen. Dabei bilden die beiden Fadenführungsabschnitte 4 einen Spalt, der als einseitig geöffnete Fadenführungsöffnung 2 verwendet wird. In dem Fadenführungsbereich 5 der Fadenführungsöffnung 2 kann ein Faden mit hoher Geschwindigkeit geführt und gegen seitliche Abweichungen des Fadenlaufwegs geschützt werden.

Die Fadenführungsöffnung 2 weist glatte, in der Fadenlaufwegrichtung ausgerichtete Oberflächen auf, so dass der Faden mit hoher Geschwindigkeit mit möglichst geringer Haftung geführt werden kann. Jedoch entsteht durch die aus der Oberfläche des sich schnell in Richtung des Fadenlaufweges bewegenden Fadens herausstehenden Fasern ein Sog, der zu einem Luftstrom in und hinter dem Fadenführungselement 1 sowie zu einer Druckdifferenz vor und hinter dem Fadenführungselement 1 führt.

Zum Ausgleich dieses statischen Druckunterschieds weist das Fadenführungselement 1 eine Luftströmungsausgleichsöffnung 3 mit einer elliptischen Öffnung unterhalb der Fadenführungsöffnung 2 auf, wobei die Luftströmungsausgleichsöffnung 3 das Fadenführungselement 1 in der Richtung des Fadenlaufweges vollständig durchdringt.

Figur 2 zeigt in diesem Zusammenhang in einer schematischen Schnittansicht zwei Fadenführungselemente 1, wobei das eine Fadenführungselement 1 eingangsseitig und das andere Fadenführungselement 1 ausgangsseitig eines nicht dargestellten zwischen den beiden Fadenführungselementen 1 verlaufenden Sensorbereichs eines Garnreinigers 9 angeordnet sind.

Um nun eine turbulente Luftströmung auf der Fadenaustrittsseite des Fadenführungselements 1 zu vermeiden und stattdessen einen laminaren Luftstrom zu erzeugen, weist das jeweilige Fadenführungselement 1 einen einem Fadenführungsabschnitt 7 entlang des Fadenlaufwegs benachbarten und sich unmittelbar daran angrenzenden strömungsberuhigenden Abschnitt 6 auf. Dabei ist das Fadenführungselement 1 mit dem Fadenführungsabschnitt 7 und dem strömungsberuhigenden Abschnitt 6 einstückig gebildet.

Der strömungsberuhigende Abschnitt 6 weist dabei wenigstens eine strömungsberuhigende Oberfläche 8 auf, die durch Berechnungen der numerischen Strömungsmechanik optimiert wurde, um einen besonders laminaren Luftstrom im und hinter dem Fadenführungselement 1 zu erzeugen. Dabei weist das Fadenführungselement 1 im Fadenführungsabschnitt 7 eine strömungsberuhigende Oberfläche 8 auf, die auf den Faden bzw. auf den Fadenlaufweg zu in einem Winkel von etwa 45° verläuft und zu einer Umlenkung des entstehenden Luftstroms führt.

Figur 3 zeigt in einer perspektivischen schematischen Ansicht ein Ausführungsbeispiel eines Garnreinigers 9 mit einem, wie vorstehend beschriebenen Fadenführungselement 1. Das Fadenführungselement 1 ist entlang eines Fadenlaufwegs eingangsseitig zu einem Sensorbereich 10 des Garnreinigers 9 angeordnet. Alternativ oder zusätzlich dazu kann nach einem weiteren Ausführungsbeispiel ein solches Fadenführungselement 1 entlang des Fadenlaufwegs ausgangsseitig des Sensorbereiches 10 angeordnet sein.

Der Garnreiniger 9 nach dem dargestellten Ausführungsbeispiel umfasst einen dreiteilig ausgebildeten Gehäusekörper 11 mit einem ersten und zweiten Gehäuseteil 12, 13 jeweils zur Aufnahme einer den vom Fadenführungselement 1 eingangsseitig begrenzten Sensorbereich 10 querenden Faden überwachenden Sensorik. Beispielsweise kann einer der ersten und zweiten Gehäuseteile 12, 13 eine kapazitive Sensorik und der andere Gehäuseteil eine optische Sensorik zur Überwachung unterschiedlicher Fadenparameter aufweisen. Das dritte Gehäuseteil 14 des Gehäusekörpers 11 ist entlang des Fadenlaufwegs benachbart zum zweiten Gehäuseteil 13 angeordnet, wobei das dritte Gehäuseteil 14 eine Schneideinrichtung mit einem den Fadenlaufweg des Garnreinigers 9 kreuzenden Schneidmesser 15 teilweise einhaust und einen Anschlag 16 für das Schneidmesser 15 zum Durchtrennen eines dazwischen verlaufenden, nicht dargestellten Fadens umfasst.

### Bezugszeichenliste

- 1: Fadenführungselement
- 2: Fadenführungsöffnung
- 3: Luftströmungsausgleichöffnung
- 4: Fadenführungsabschnitt
- 5: V-förmiger Fadenführungsbereich
- 6: strömungsberuhigender Abschnitt
- 7: Fadenführungsabschnitt
- 8: strömungsberuhigende Oberfläche
- 9: Garnreiniger
- 10: Sensorbereich
- 11: Gehäusekörper
- 12: erstes Gehäuseteil
- 13: zweites Gehäuseteil
- 14: drittes Gehäuseteil
- 15: Schneidmesser
- 16: Anschlag
- 17: Aussparung / Positionierhilfe
- 18: Flansch
- 19: Fadenaufnahmeöffnung

## Patentansprüche

1. Garnreiniger (9) für eine Arbeitsstelle einer Textilmaschine, mit
- einem Fadenführungskanal mit einem Fadeneingang zum Zuführen des Fadens und einem Fadenausgang zum Ausleiten des Fadens,
- mindestens einem Fadenführungselement (1) mit
- einer Fadenführungsöffnung (2) zum Führen eines Fadens seitlich zu einem Fadenlaufweg,
- einer Fadenaufnahmeöffnung (19) zum Einbringen des Fadens in die Fadenführungsöffnung (2),
- einer Luftströmungsausgleichsöffnung (3) zum Ausgleich des statischen Drucks beidseitig des Fadenführungselements (1) und/oder zum Erzeugen eines laminaren Luftstroms auf einer Seite des Fadenführungselements (1) wenigstens im Bereich des geführten Fadens,
- einen entlang der Fadenverlaufsrichtung erstreckenden Fadenführungsabschnitt (7), sowie
- einen entlang der Fadenverlaufsrichtung erstreckenden, zum Fadenführungsabschnitt (7) benachbarten strömungsberuhigenden Abschnitt (6), in dem keine Fadenführung stattfindet,
**dadurch gekennzeichnet, dass**
die Luftströmungsausgleichsöffnung (3) eine sich über den Fadenführungsabschnitt (7) erstreckende, gegenüber der Fadenverlaufsrichtung um einen Winkel zwischen 25° und 60° verwinkelte strömungsberuhigende Oberfläche (8) aufweist.

2. Garnreiniger (9) nach Anspruch 1, **dadurch gekennzeichnet, dass** die Fadenführungsöffnung (2) gabelförmig mit zwei Fadenführungsabschnitten (4) gebildet ist, zwischen denen der Faden geführt wird und/oder die in einem U- oder V-förmigen Fadenführungsbereich (5) zusammenlaufen.

3. Garnreiniger (9) nach Anspruch 1 oder 2, **dadurch gekennzeichnet, dass** die Luftströmungsausgleichsöffnung (3) das Fadenführungselement (1) in der Fadenverlaufsrichtung vollständig durchdringt und/oder beabstandet von der Fadenführungsöffnung (2) und/oder daran angrenzend angeordnet ist.

4. Garnreiniger (9) nach wenigstens einem der vorhergehenden Ansprüche, **dadurch gekennzeichnet, dass** die Luftströmungsausgleichsöffnung (3) auf einer der Fadenaufnahmeöffnung (19) abgewandten Seite der Fadenführungsöffnung (2), insbesondere mittig in Bezug zu der Fadenführungsöffnung (2), angeordnet ist.

5. Garnreiniger (9) nach wenigstens einem der vorhergehenden Ansprüche, **dadurch gekennzeichnet, dass** die Luftströmungsausgleichsöffnung (3) in ihrer Öffnungsebene rund oder elliptisch ausgebildet ist.

6. Garnreiniger (9) nach wenigstens einem der vorhergehenden Ansprüche, **dadurch gekennzeichnet, dass** die Länge der Fadenführungsöffnung (2) entlang des Fadenlaufwegs wenigstens zwischen 1 mm und 3 mm beträgt und/oder die Länge der Fadenführungsöffnung (2) entlang des Fadenlaufwegs wenigstens um den Faktor 2,0 länger ist, als die Fadenführungsöffnung (2) breit ist.

7. Garnreiniger (9) nach einem der vorherigen Ansprüche, **dadurch gekennzeichnet, dass** die Luftströmungsausgleichsöffnung (3) auf einer der Fadenaufnahmeöffnung (19) abgewandten Seite des Fadenführungsabschnitts (7) ausgebildet ist und wenigstens im Erstreckungsbereich des Fadenführungsabschnitts (7) entlang der Fadenverlaufsrichtung eine, insbesondere durch Berechnungen der numerischen Strömungsmechanik optimierte, strömungsberuhigende Oberfläche (8) aufweist, um einen laminaren Luftstrom im strömungsberuhigenden Abschnitt (6) und/oder in einem diesem angrenzenden Bereich zu erzeugen.

8. Garnreiniger (9) nach einem der vorherigen Ansprüche, **dadurch gekennzeichnet, dass** die Luftströmungsausgleichsöffnung (3) eine sich über den Fadenführungsabschnitt (7) erstreckende, gegenüber der Fadenverlaufsrichtung um einen Winkel zwischen 40° und 50° verwinkelte strömungsberuhigende Oberfläche (8) aufweist.

9. Garnreiniger (9) nach wenigstens einem der vorhergehenden Ansprüche, **dadurch gekennzeichnet, dass** die Luftströmungsausgleichsöffnung (3) eine Luftströmungsaustrittsebene umfasst, deren Normalvektor in eine von der Fadenaufnahmeöffnung (19) wegführende Richtung unter Einschluss eines Winkels mit dem Fadenlaufweg weist.

10. Garnreiniger (9) nach wenigstens einem der vorhergehenden Ansprüche, **dadurch gekennzeichnet, dass** eine Positionierhilfe (17) zur Positionierung des Fadenführungselements (1) an einer Garnüberwachungs- oder Garnbearbeitungseinheit auf einer der Fadenaufnahmeöffnung (19) und/oder der Luftströmungsausgleichsöffnung (3) abgewandten Seite des Fadenführungselements (1) vorgesehen ist.

11. Garnreiniger (9) nach einem der vorherigen Ansprüche, **dadurch gekennzeichnet, dass** an einem Eingang und/oder an einem Ausgang des Fadenführungskanals jeweils ein Fadenführungselement (1) angeordnet ist.

12. Garnreiniger (9) nach einem der vorherigen Ansprüche, **dadurch gekennzeichnet, dass** der Fadenführungskanal wenigstens einen Sensorbereich (10) eines vom Garnreiniger (9) umfassten Sensors zum Erfassen definierter Parameter des den Fadenführungskanal durchlaufenden Fadens begrenzt, wobei ein Normalvektor einer Luftströmungsaustrittsebene der Luftströmungsausgleichsöffnung (3) in Richtung eines der Fadenaufnahmeöffnung (19) gegenüberliegenden Randbereichs des Sensorbereichs (10) weist.

## Claims

1. Yarn clearer (9) for a workstation of a textile machine, with
- a thread guide channel with a thread inlet for feeding the thread and a thread outlet for discharging the thread,
- at least one thread guide element (1) with
- a thread guide opening (2) for guiding a thread laterally to a thread path,
- a thread pick-up opening (19) for inserting the thread into the thread guide opening (2),
- an air flow equalisation opening (3) for equalising the static pressure on both sides of the thread guide element (1) and/or for generating a laminar air flow on one side of the thread guide element (1) at least in the area of the guided thread,
- a thread guide section (7) extending along the thread running direction, as well as
- a flow-calming section (6) extending along the thread running direction and adjacent to the thread guide section (7), in which no thread guidance takes place,
**characterized in that**
the air flow equalisation opening (3) has a flow-calming surface (8) extending over the thread guide section (7) and positioned at an angle between 25° and 60° with respect to the thread running direction.

2. Yarn clearer (9) according to claim 1, **characterized in that** the thread guide opening (2) is formed in a forked shape with two thread guide sections (4) between which the thread is guided and/or which converge in a U- or V-shaped thread guide area (5).

3. Yarn clearer (9) according to claim 1 or 2, **characterized in that** the air flow equalisation opening (3) completely penetrates the thread guide element (1) in the thread running direction and/or is arranged spaced apart from and/or adjacent to the thread guide opening (2).

4. Yarn clearer (9) according to at least one of the preceding claims, **characterized in that** the air flow equalisation opening (3) is arranged on a side of the thread guide opening (2) facing away from the thread pick-up opening (19), in particular centrally with respect to the thread guide opening (2).

5. Yarn clearer (9) according to at least one of the preceding claims, **characterized in that** the air flow equalisation opening (3) is round or elliptical in its opening plane.

6. Yarn clearer (9) according to at least one of the preceding claims, **characterized in that** the length of the thread guide opening (2) along the thread path is at least between 1 mm and 3 mm and/or the length of the thread guide opening (2) along the thread path is longer than the width of the thread guide opening (2) by at least a factor of 2.0.

7. Yarn clearer (9) according to one of the preceding claims, **characterized in that** the air flow equalisation opening (3) is formed on a side of the thread guide section (7) facing away from the thread pick-up opening (19) and has, at least in the extension region of the thread guide section (7) along the thread running direction, a flow-calming surface (8) optimised in particular by computational fluid mechanics calculations, in order to generate a laminar air flow in the flow-calming section (6) and/or in a region adjacent thereto.

8. Yarn clearer (9) according to one of the preceding claims, **characterized in that** the air flow equalisation opening (3) has a flow-calming surface (8) extending over the thread guide section (7) and positioned at an angle between 40° and 50° with respect to the thread running direction.

9. Yarn clearer (9) according to at least one of the preceding claims, **characterized in that** the air flow equalisation opening (3) has an air flow outlet plane, the normal vector of which points in a direction away from the thread pick-up opening (19) confining an angle with the thread path.

10. Yarn clearer (9) according to at least one of the preceding claims, **characterized in that** a positioning aid (17) for positioning the thread guide element (1) on a yarn monitoring or yarn processing unit is provided on a side of the thread guide element (1) facing away from the thread pick-up opening (19) and/or the air flow equalisation opening (3).

11. Yarn clearer (9) according to one of the preceding claims, **characterized in that** a thread guide element (1) is arranged at an inlet and/or at an outlet of the thread guide channel in each case.

12. Yarn clearer (9) according to one of the preceding claims, **characterized in that** the thread guide channel delimits at least one sensor range (10) of a sensor surrounded by the yarn clearer (9) for detecting defined parameters of the thread running through the thread guide channel, a normal vector of an air flow outlet plane of the air flow equalisation opening (3) pointing in the direction of an edge area of the sensor range (10) opposite the thread pick-up opening (19).

## Revendications

1. Épurateur de fil (9) pour un poste de travail d'une machine textile, comprenant
- un canal de guidage de fil avec une entrée de fil pour l'amenée du fil et une sortie de fil pour l'évacuation du fil,
- au moins un élément de guidage de fil (1) avec
- une ouverture de guidage de fil (2) pour guider un fil latéralement vers un trajet de défilement du fil,
- une ouverture de réception de fil (19) pour introduire le fil dans l'ouverture de guidage de fil (2),
- une ouverture de compensation de flux d'air (3) pour la compensation de la pression statique des deux côtés de l'élément de guidage de fil (1) et/ou pour la génération d'un flux d'air laminaire sur un côté de l'élément de guidage de fil (1) au moins dans la zone du fil guidé,
- une section de guidage de fil (7) s'étendant le long de la direction de défilement du fil, ainsi qu'
- une section de stabilisation de flux (6) adjacente à la section de guidage de fil (7), s'étendant le long de la direction de défilement du fil, dans laquelle aucun guidage de fil n'a lieu,
**caractérisé en ce que**
l'ouverture de compensation de flux d'air (3) présente une surface de stabilisation de flux (8) qui s'étend sur la section de guidage de fil (7) et est inclinée d'un angle compris entre 25° et 60° par rapport à la direction de défilement du fil.

2. Épurateur de fil (9) selon la revendication **1, caractérisé en ce que** l'ouverture de guidage de fil (2) est formée en forme de fourche avec deux sections de guidage de fil (4), entre lesquelles le fil est guidé et/ou qui convergent dans une zone de guidage de fil (5) en forme de U ou de V.

3. Épurateur de fil (9) selon la revendication **1** ou 2, **caractérisé en ce que** l'ouverture de compensation de flux d'air (3) traverse complètement l'élément de guidage de fil (1) dans la direction de défilement du fil et/ou est agencée à distance de l'ouverture de guidage de fil (2) et/ou de manière adjacente à celle-ci.

4. Épurateur de fil (9) selon l'une quelconque des revendications précédentes, **caractérisé en ce que** l'ouverture de compensation de flux d'air (3) est agencée sur un côté de l'ouverture de guidage de fil (2) opposé à l'ouverture de réception de fil (19), en particulier de manière centrée par rapport à l'ouverture de guidage de fil (2).

5. Épurateur de fil (9) selon l'une quelconque des revendications précédentes, **caractérisé en ce que** l'ouverture de compensation de flux d'air (3) est de forme ronde ou elliptique dans son plan d'ouverture.

6. Épurateur de fil (9) selon l'une quelconque des revendications précédentes, **caractérisé en ce que** la longueur de l'ouverture de guidage de fil (2) le long du trajet de défilement du fil est comprise entre au moins 1 mm et 3 mm et/ou la longueur de l'ouverture de guidage de fil (2) le long du trajet de défilement du fil est plus longue d'au moins un facteur 2,0 que la largeur de l'ouverture de guidage de fil (2).

7. Épurateur de fil (9) selon l'une des revendications précédentes, **caractérisé en ce que** l'ouverture de compensation de flux d'air (3) est formée sur un côté de la section de guidage de fil (7) opposé à l'ouverture de réception de fil (19) et présente, au moins dans la zone d'extension de la section de guidage de fil (7) le long de la direction de défilement du fil, une surface de stabilisation de flux (8) optimisée, notamment par des calculs de la mécanique des fluides numérique, pour générer un flux d'air laminaire dans la section de stabilisation de flux (6) et/ou dans une zone adjacente à celle-ci.

8. Épurateur de fil (9) selon l'une des revendications précédentes, **caractérisé en ce que** l'ouverture de compensation de flux d'air (3) présente une surface de stabilisation de flux (8) qui s'étend sur la section de guidage de fil (7) et est inclinée d'un angle compris entre 40° et 50° par rapport à la direction de défilement du fil.

9. Épurateur de fil (9) selon l'une quelconque des revendications précédentes, **caractérisé en ce que** l'ouverture de compensation de flux d'air (3) comprend un plan de sortie de flux d'air, dont le vecteur normal pointe dans une direction s'éloignant de l'ouverture de réception de fil (19) en formant un angle avec le trajet de défilement du fil.

10. Épurateur de fil (9) selon l'une quelconque des revendications précédentes, **caractérisé en ce qu'**une aide au positionnement (17) pour le positionnement de l'élément de guidage de fil (1) sur une unité de surveillance de fil ou de traitement de fil est prévue sur un côté de l'élément de guidage de fil (1) opposé à l'ouverture de réception de fil (19) et/ou à l'ouverture de compensation de flux d'air (3).

11. Épurateur de fil (9) selon l'une des revendications précédentes, **caractérisé en ce qu'***un élément de guidage de fil (1) est agencé respectivement à une entrée et/ou à une sortie du canal de guidage de fil.

12. Épurateur de fil (9) selon l'une des revendications précédentes, **caractérisé en ce que** le canal de guidage de fil délimite au moins une zone de capteur (10) d'un capteur compris par l'épurateur de fil (9) pour la détection de paramètres définis du fil traversant le canal de guidage de fil, un vecteur normal d'un plan de sortie de flux d'air de l'ouverture de compensation de flux d'air (3) pointant en direction d'une zone de bord de la zone de capteur (10) opposée à l'ouverture de réception de fil (19).
